# EUROPÄISCHE PATENTSCHRIFT

(11) **EP 2 143 366 B1**
(45) Veröffentlichungstag und Bekanntmachung des Hinweises auf die Patenterteilung: **27.04.2011**
(21) Anmeldenummer: 09008829.5
(22) Anmeldetag: 07.07.2009
(51) Int. Cl.: A47L 15/44, A47L 15/46, D06F 33/02, D06F 39/02

(54) **Verfahren zum Dosieren von einem ersten Behandlungsmittel und einem zweiten Behandlungsmittel in den Spülbehälter einer Geschirrspülmaschine**
Method of dosing from an initial treatment agent and a second treatment agent into the rinsing containing of a dishwasher.
Procédé de dosage d'un premier moyen de traitement et d'un second moyen de traitement dans le récipient de nettoyage d'un lave-vaisselle

(30) Priorität: 10.07.2008 DE 102008032363
(43) Veröffentlichungstag der Anmeldung: 13.01.2010
(73) Patentinhaber: Miele & Cie. KG, 33332 Gütersloh (DE)
(72) Erfinder: Hellweg, Markus, 33619 Bielefeld (DE)

(56) Entgegenhaltungen:
- EP-A- 0 392 196
- DE-A1- 10 358 969
- DE-A1-102005 059 343
- DE-A1-102006 043 915

## Beschreibung

Die Erfindung betrifft ein Verfahren zum Dosieren von einem ersten Behandlungsmittel und einem zweiten Behandlungsmittel in den Spülbehälter einer Geschirrspülmaschine, wobei ein erster Vorratsbehälter und eine erste Dosiereinrichtung für das erste Behandlungsmittel und ein zweiter Vorratsbehälter und eine zweite Dosiervorrichtung für das zweite Behandlungsmittel vorgesehen sind, wobei an jedem Vorratsbehälter mindestens ein Sensor zur Erfassung eines Füllstandes vorgesehen ist.

Aus der gattungsbildenden DE 10 2005 059 343 A1 ist ein Verfahren zum Dosieren von Reinigungsmittel und Bleichmittel in den Spülbehälter einer Geschirrspülmaschine bekannt, bei dem zwei getrennte Vorratsbehälter mit unterschiedlichem Fassungsvermögen vorgesehen sind, und bei dem innerhalb eines Spülprogramms das Reinigungsmittel und das Bleichmittel in Mengen dosiert werden, deren Verhältnis dem Verhältnis des Fassungsvermögens der Vorratsbehälter entspricht. Da zwei unterschiedliche Behandlungsmittel bei einem Spülvorgang verbraucht werden, ist es wünschenswert, dass das Nachfüllen für beide Mittel in einem Arbeitsschritt gleichzeitig erfolgen kann. Hierzu muss in jedem Vorratsbehälter ein ausreichend großes Leervolumen zur Aufnahme einer vorbestimmten Nachfüllmenge vorhanden sein, die in der Regel dem Fassungsvermögen eines Vorratsgebindes für ein solches Mittel entspricht oder dieses übersteigt. Das Volumen, das für einen Zyklus verwendet werden soll, kann durch verschiedene Methoden gesteuert werden, z. B. durch die Laufzeit einer Dosierpumpe, die Ansteuerzeit eines Ablassventils oder durch die Größe einer Dosierkammer. In der DE 10 2005 059 343 A1 wird dabei eine Dosiervorrichtung mit einer Dosierkammer verwendet, die sowohl zum Vorratsbehälter als auch zu einer Auslassöffnung verschließbar ist. Dadurch kann wahlweise die Dosierkammer befüllt oder ein in der Dosierkammer enthaltenes Fluid abgelassen werden. Alle denkbaren Verfahren zur Steuerung einer Dosiermenge sind toleranzbehaftet. Durch diese Toleranzen kann es zu einer unterschiedlichen Entleerung der Dosierkammern kommen, die so nicht erwünscht ist. Außerdem kann durch eine nicht vollständige Entleerung eines Vorratsgebindes oder durch eine anderweitige unvollständige Befüllung eines Vorratsbehälters der entsprechende Behälter schneller entleert sein als der andere.

Die DE 10 2006 043 915 A1 beschreibt ein Verfahren zum Dosieren von Reinigungsmittel, bei dem aus einer Kartusche mehrere getrennt voneinander bevorratete Reinigungsmittel dosiert werden. Auch hier soll durch Anpassung der dosierten Mengen an die Kammern der Kartusche eine gleichzeitige Entleerung aller Kammern sichergestellt werden.

Die EP 0 392 196 A1 offenbart eine Füllstandsüberwachungseinrichtung für ein Gerät zum Bevorraten von mehreren pumpbaren Wirkstoffen. Dort ist jedem Behälter eine Sensoreinrichtung zugeordnet, die einen Füllzustand für eine Restfüllmenge erkennt.

Es ist daher Aufgabe der vorliegenden Erfindung, ein Verfahren zum Dosieren von einem ersten Behandlungsmittel und einem zweiten Behandlungsmittel in den Spülbehälter einer Geschirrspülmaschine zu schaffen, bei dem eine im Wesentlichen gleichzeitige Entleerung von mindestens zwei Vorratsbehältern gewährleistet werden kann, selbst wenn beim Dosieren toleranzbehaftete Abweichungen auftreten.

Diese Aufgabe wird mit einem Verfahren mit den Merkmalen des Anspruches 1 gelöst.

Durch die Erfassung des Füllstandes an jedem Vorratsbehälter durch mindestens einen Sensor kann eine Steuereinrichtung nach einem Dosiervorgang aufgrund der Sensorsignale ermitteln, ob das Verhältnis des Füllstandes des ersten Vorratsbehälters zum Füllstand des zweiten Vorratsbehälters zum Verhältnis des Fassungsvermögens des ersten Vorratsbehälters zum Fassungsvermögen des zweiten Vorratsbehälters abweicht. Dadurch lässt sich mit der Steuereinrichtung auf die Dosiermengen einwirken, wobei die Steuereinrichtung in einem nachfolgenden Dosiervorgang die zur Dosierung vorgesehenen Mengen beibehält, sofern das Verhältnis des Füllstandes des ersten Vorratsbehälters zum Füllstand des zweiten Vorratsbehälters nicht vom Verhältnis des Fassungsvermögens des ersten Vorratsbehälters zum Fassungsvermögen des zweiten Vorratsbehälters abweicht. Wenn jedoch festgestellt wird, dass das Verhältnis des Füllstandes des ersten Vorratsbehälters zum Füllstand des zweiten Vorratsbehälters vom Verhältnis des Fassungsvermögens des ersten Vorratsbehälters zum Fassungsvermögen des zweiten Vorratsbehälters abweicht, kann über die Steuereinrichtung für den nachfolgenden Dosiervorgang die Dosierung der vorgesehenen Mengen geändert werden, wobei wahlweise nur eine Dosiermenge oder beide Dosiermengen geändert werden. Dadurch kann gewährleistet werden, dass durch eine Anpassung der Dosiermengen eine Entleerung bei dem ersten und zweiten Vorratsbehälter im Wesentlichen zeitgleich auftritt, selbst wenn aufgrund von Toleranzen beim Dosieren der Behandlungsmittel eine ungleichmäßige Entleerung stattgefunden hat, weil daher abweichend von einer vorbestimmten Sollmenge eine andere Menge dosiert wurde. Die Steuereinrichtung wirkt somit ausgleichend, um bei einer gleichzeitigen Entleerung dem Benutzer die Möglichkeit zu geben, in einem Arbeitsgang beide Behandlungsmittel nachzufüllen.

Gemäß einer bevorzugten Ausgestaltung der Erfindung ist nur ein Sensor an jedem Vorratsbehälter angeordnet, und jeder Sensor erfasst einen diskreten Füllstand mit einem vorbestimmten Restvolumen. Um ausreichend Möglichkeit zum Ausgleich des Dosierfehlers zu besitzen, beträgt das Restvolumen etwa 20% des Fassungsvermögens des jeweiligen Vorratsbehälters. Außerdem wird dadurch erst in die Dosierung der Behandlungsmittel eingegegriffen, wenn tatsächlich bald eine Entleerung des Vorratsbehälters zu erwarten ist. Für mehr als die Hälfte des Volumens des Vorratsbehälters kann somit der Sollwert für das jeweilige Behandlungsmittel dosiert werden.

Die dosierte Menge kann bei dem Erreichen des sensierten Füllstandes beispielsweise um 10% bis 50% gegenüber der bisher dosierten Menge verringert werden. Dadurch wird eine Anpassung der Ist-Menge durchgeführt. Alternativ oder zusätzlich kann die dosierte Menge bei Erreichen des sensierten Füllstandes an dem anderen Vorratsbehälter um 10% bis 50% gegenüber der bisher dosierten Menge erhöht werden. Dadurch kann eine besonders effektive Anpassung der Ist-Mengen durchgeführt werden, gerade wenn eine Abweichung zwischen dem Entleerungsvolumen der beiden Vorratsbehälter detektiert wird.

Gemäß einer weiteren Ausgestaltung der Erfindung zählt die Steuereinrichtung die Dosiervorgänge, bei denen eine Änderung der zur Dosierung vorgesehenen Mengen vorgenommen wurden, bis beide Vorratsbehälter die durch die Sensoren erfassten Füllstände erreicht haben. Denn über diese Information kann die Steuereinrichtung wenigstens annähernd genau ermitteln, wie groß der Fehler bei der Dosierung war und anschließend veranlassen, dass nach dem Erreichen beider durch die Sensoren erfassten Füllstände abhängig von der mittels der Steuerung erfassten Anzahl an Dosiervorgängen mit geänderter Menge eine weitere Anzahl von Dosiervorgängen mit ebenfalls geänderter Menge vorgenommen wird. Durch geeignete statistische Methoden kann dann sicher gestellt werden, dass beide Vorratsbehälter ungefähr gleichzeitig entleert werden.

Vorzugsweise wird bei oder kurz vor dem Erreichen eines Leerstandes der Vorratsbehälter eine Anzeige ausgegeben, um den Benutzer zum Nachfüllen beider Vorratsbehälter aufzufordern. Dies vereinfacht die Handhabung, da der Benutzer nur ein einziges Mal das Befüllen der Vorratsbehälter vornehmen muss und eine getrennte Befüllung vermieden werden kann.

Die Erfindung wird nachfolgend anhand eines Ausführungsbeispieles mit Bezug auf die beigefügten Zeichnungen näher erläutert. Es zeigen:
- Figur 1: die Schemaskizze der Frontseite einer erfindungsgemäß aufgebauten Haushaltsgeschirrspülmaschine;
- Figur 2: einen Querschnitt durch den oberen Bereich der Gerätetür der Haushaltsgeschirrspülmaschine nach Figur 1;
- Figur 3: eine schematische Ansicht einer Vorrichtung zum Dosieren von zwei Behandlungsmitteln; und
- Figur 4: ein Zeitdiagramm verschiedener Sensorsignale und Zustandsgrößen während der Durchführung des erfindungsgemäßen Verfahrens.

In Figur 1 ist die Frontseite einer Haushaltsgeschirrspülmaschine 1 dargestellt. Diese besitzt in bekannter Weise einen Spülbehälter 2, der zur Frontseite geöffnet und deshalb durch eine schwenkbare Gerätetür 3 verschließbar ist. Die Figur zeigt die Maschine bei geschlossener Tür 3, weshalb der dahinter befindliche, in Figur 2 angedeutete Spülbehälter 2 in Figur 1 nicht sichtbar ist. Der obere Bereich der Tür 3 kann ein Bedienfeld 4 tragen, in welchem sich dann Drehwahischalter 5 und/oder Drucktasten 6 zur Anwahl eines Programms und außerdem Anzeigeeinrichtungen 7 zur Darstellung von Benutzerinformationen befinden. Im Inneren des Bedienfelds sind die Steuereinrichtung 8 und weitere elektrische und elektronische Bauteile angeordnet, was durch den gestrichelten Kasten symbolisiert wird. Die Tür 3 ist, wie in Figur 2 erkennbar, aus einem Türaußenblech 9 und einem Türinnenblech 10 geformt. Das Türinnenblech 10 ist mit einem abgekanteten Rand 11 versehen, so dass durch das Zusammenfügen von Außenblech 9 und Innenblech 10 ein geschlossener Hohlkörper 12 gebildet wird. In diesem Hohlkörper 12 sind die nachfolgend beschriebenen Dosiereinrichtungen bzw. Vorratsbehälter angeordnet und deshalb durch gestrichelte Gebilde angedeutet; die ebenfalls notwendigen Ventile, Schlauchanschlüsse, elektrische Leitungen o. Ä. sind nicht Gegenstand der Erfindung und deshalb hier nicht dargestellt. Im mittleren Türbereich befindet sich in bekannter Weise (s. bspw. EP 1 329 187 A2) ein sogenanntes Kombi-Dosiergerät 13, welches zur Aufnahme von pulver- oder tablettenförmigem Reiniger für einen Spülgang und zur Aufnahme von Klarspüler für mehrere Spülgänge geeignet ist. Daneben kann ein Salzgefäß vorgesehen sein, welches das zum Regenerieren einer Enthärtungseinrichtung notwendige Regeneriersalz aufnimmt. In der linken oberen Hälfte der Gerätetür 3 ist erfindungsgemäß eine weitere Dosiereinrichtung 15 angeordnet.

Die weitere Dosiereinrichtung 15 ist zur programmgesteuerten Abgabe von flüssigem oder pastösem Reinigungsmittel und flüssigem oder pastösem Bleichmittel geeignet. Sie ist in Figur 3 rein schematisch dargestellt. Dabei werden die Wirkstoffkomponenten in zwei verschiedenen Behältern, Vorratsbehältern 20 und 30, voneinander getrennt bevorratet. Somit werden die in flüssigen und/oder pastösen Formulierungen miteinander unverträglichen Komponenten Enzym/Alkalität und Bleichmittel erst im Spülbehälter gemischt und können dort ihre volle Wirkung entfalten.

An den ersten Vorratsbehälter 20 ist eine Dosiereinrichtung mit einer Dosierkammer 24 angeschlossen, wobei ein Ventil 25 zwischen dem Vorratsbehälter 20 und der Dosierkammer 24 angeordnet ist und die Dosierkammer 24 auf der zu einer Auslassöffnung gewandten Seite durch ein Ventil 26 verschließbar ist. Die Ventile 25 und 26 sind über ein Stellelement 27 steuerbar. Gleichermaßen ist der Vorratsbehälter 30 an einer Auslassseite über ein Ventil 35 mit einer Dosierkammer 34 verbunden. Die Dosierkammer 34 kann an einer Auslassöffnung das zweite Behandlungsmittel abgeben, wenn ein Ventil 36 geöffnet ist. Die Ventile 35 und 36 werden über ein zweites Stellelement 37 gesteuert.

Es ist auch möglich, Dosiereinrichtungen vorzusehen, in denen eine Dosierpumpe eingesetzt wird, ein Ablassventil mit einer vorbestimmten Zeit angesteuert wird oder andere Einrichtungen zur Förderung eines Fluids vorgesehen sind.

Zum Dosieren eines ersten und zweiten Behandlungsmittels werden zunächst die Ventile 25 und 35 geöffnet, so dass das entsprechende Behandlungsmittel in die jeweilige Dosierkammer 24 bzw. 34 einfließen kann. Die Dosiermenge entspricht dabei der Größe der Dosierkammer 24 bzw. 34. Wenn die beiden Dosierkammern 24 und 34 gefüllt sind, werden die Ventile 25 und 35 geschlossen und für den Beginn des Dosiervorganges werden die Ventile 26 und 36 an der Auslassöffnung geöffnet. Dadurch werden die beiden Behandlungsmittel in den Spülbehälter einer Geschirrspülmaschine zugegeben. Anschließend werden die Ventile 26 und 36 geschlossen. Dieser Dosierzyklus wird so oft wie nötig wiederholt, um eine vorbestimmte Dosiermenge zuzugeben. Das Fassungsvermögen der Vorratsbehälter 20 und 30 ist dabei auf die zu dosierenden Mengen abgestimmt, so dass beispielsweise eine Menge eines ersten Behandlungsmittels zwanzig mal zugegeben werden kann, und eine entsprechend größere oder kleinere Menge des zweiten Behandlungsmittels in dem Vorratsbehälter 30 ebenfalls zwanzig mal als Sollmenge zugegeben werden kann. Dies wird dadurch gewährleistet, dass die Mengen proportional zum Fassungsvermögen des jeweiligen Vorratsbehälters sind, so dass bei der exakten Dosierung der Mengen auch eine gleichzeitige Entleerung der Vorratsbehälter 20 und 30 stattfindet.

Um zu überprüfen, ob tatsächlich die gewünschte Menge des ersten und zweiten Behandlungsmittels dosiert wurde oder ob erkennbare Abweichungen vorhanden sind, ist der Vorratsbehälter 20 mit einem ersten Sensor 22 ausgestattet, der einen vorbestimmten Füllstand 21 signalisieren kann, der dann signalisiert wird, wenn nur noch ein vorbestimmtes Restvolumen 23 in dem Vorratsbehälter 20 vorhanden ist. Gleichermaßen ist an dem Vorratsbehälter 30 ein Sensor 32 vorgesehen, der zur Erfassung einer Füllstandshöhe 31 geeignet ist. Durch den Sensor 32 kann ein Restvolumen 33 detektiert werden. Die Restvolumen 23 und 33 sind proportional zu dem Volumen der Vorratsbehälter 20 und 30 ausgebildet, d.h. das Verhältnis der beiden Restvolumina 23 und 33 entspricht dem Verhältnis der Fassungsvermögen der beiden Vorratsbehälter 20 und 30.

Die Sensoren 22 und 32 können dabei als Schwellwertschalter ausgeführt sein, die an die Steuereinrichtung 8 Ausgangssignale abgeben, wenn die jeweilige Füllstandshöhe 21 und 31 erreicht ist.

Sollten sich die Vorratsbehälter 20 und 30 nicht gleichmäßig entleeren, beispielsweise aufgrund von Toleranzen oder aufgrund einer unterschiedlichen Befüllung, kann die Steuereinrichtung 8 eine Anpassung der Dosierung vornehmen. Denn für den Benutzer ist es vorteilhaft, wenn die beiden Vorratsbehälter 20 und 30 gleichzeitig ein Reservevolumen bzw. eine Entleerung erreichen, da dann die beiden Vorratsbehälter 20 und 30 gleichzeitig befüllt werden können. Dabei sollte es möglich sein, eine ganze Nachfüllpackung in den Vorratsbehälter zu entleeren. Es ist daher vorteilhaft, wenn eine Aufforderung zum Nachfüllen an den Benutzer erst ausgegeben wird, wenn beide Vorratsbehälter ausreichend entleert sind.

In Figur 4 ist ein Zeitdiagramm verschiedener Sensorsignale und Zustandsgrößen während der Durchführung des erfindungsgemäßen Verfahrens schematisch dargestellt. Dabei wird davon ausgegangen, dass die Vorratsbehälter 20 und 30 gleiche Fassungsvermögen besitzen und demzufolge auch die Dosiermengen V₁ (Dosierkammer 24) und V₂ (Dosierkammer 34) zunächst gleich sind. Bei unterschiedlichen Dosiermengen V₁ und V₂ sind die Vorratsbehälter entsprechend auszulegen. Das Diagramm zeigt insgesamt sechs Dosiervorgänge, hier als Dosierzyklen D1 bis D6 bezeichnet. Diese können in sechs nacheinander folgenden Spülprogrammen erfolgen, es sind aber auch mehrere Dosierzyklen innerhalb eines Programmablaufs möglich. In einem ersten Dosierzyklus D1 erfolgt zunächst eine Dosierung gleicher Mengen. Beide Vorratsbehälter 20 und 30 sind noch ausreichend gefüllt. Während des zweiten Dosierzyklus wird an dem Sensor 32 erfasst, dass der Füllstand 31 erreicht ist und nur noch das Restvolumen 33 im Vorratsbehälter 30 enthalten ist. Der Sensor 32 gibt ein entsprechendes Signal S₂ an die Steuereinrichtung 8 weiter. Der Dosierzyklus D2 wird bis zum Ende durchgeführt, wobei die Dosierung entsprechend den Sollmengen V₁ und V₂ erfolgt. Nach dem der Sensor 22 nicht festgestellt hat, dass auch an dem Vorratsbehälter 20 der Füllstand 21 erreicht ist (Sensorsignal S₁ bleibt "0"), muss davon ausgegangen werden, dass die Vorratsbehälter 20 und 30 eine unterschiedliche Befüllung im Verhältnis ihres Fassungsvermögens aufweisen. Dies wird in der Steuereinrichtung dadurch verarbeitet, dass am Ende des Dosierzyklus' ein Zähler Z erhöht wird. Dies erfolgt immer dann, wenn am Ende eines Dosierzyklus' D festgestellt wird, dass die Signale der beiden Sensoren 22 und 32 ungleich sind. Am Ende des ersten Dosierzyklus' ist das der Fall, so dass der Zähler Z von "0" auf "1" gesetzt wird.

Außerdem wird zu Beginn des dritten Dosierzyklus' D3 die Dosiermenge V₁ des ersten Behandlungsmittels und/oder die Dosiermenge V₂ des zweiten Behandlungsmittels angepasst. In dem dargestellten Ausführungsbeispiel wird das erste Behandlungsmittel in einer größeren Menge V₁, nämlich doppelt, dosiert. Am Ende des Dosierzylkusses D3 hat der erste Sensor 22 immer noch nicht detektiert, dass der Füllstand 21 erreicht wurde. Entsprechend wird der Zähler Z auf den Wert 2 heraufgesetzt.

Beim vierten Dosierzyklus D4 wird wiederum eine größere Menge V₁ ersten Behandlungsmittels zugegeben, während das zweite Behandlungsmittel nur in geringerer Menge V₂ zugegeben wird. In diesem Zyklus erfasst auch der erste Sensor 22 den Füllstand 21, Sensorsignal S₁ steigt auf "1". Dadurch besitzen die Sensoren 22 und 32 denselben Signalzustand, das heißt in beiden Vorratsbehältern 20 und 30 ist der Füllstand nur noch im Bereich eines Restvolumens 23 bzw. 33. Wenn die Sensoren 22 und 32 den gleichen Signalzustand haben, soll der Zähler Z um eins heruntergezählt werden. Der Zähler wird dementsprechend am Ende des dritten Dosierzyklus' wieder auf den Wert 1 gesetzt.

Beim fünften Dosierzyklus wird aufgrund des Zählerstandes "1" noch einmal das erste Behandlungsmittel in einer doppelten Menge V₁ zugegeben. Da beide Sensoren denselben Signalzustand haben, wird nach dem fünften Dosierzyklus der Zähler Z wieder auf 0 gesetzt. Im sechsten Dosierzyklus D6 werden wieder gleiche Mengen V₁ und V₂ dosiert.

Dem Benutzer wird eine Anzeige ausgegeben, dass beide Vorratsbehälter 20 und 30 zum Befüllen anstehen, wenn das Restvolumen 23 in beiden Vorratsbehältern 20 und 30 erreicht ist. Es ist auch möglich, die Anzeige für eine Befüllung erst auszugeben, wenn tatsächlich eine vollständige Entleerung eines Vorratsbehälters 20 oder 30 stattgefunden hat.

Die Anpassung der Mengen V₁ und V₂ des ersten oder zweiten Behandlungsmittels erfolgt vorzugsweise so, dass nur eine Erhöhung einer Dosiermenge vorgenommen wird und die erforderliche Mindestmenge eines Behandlungsmittels bei einem Spülvorgang immer vorhanden ist.

Das in Figur 4 dargestellte Steuerungsverfahren kann im Rahmen der Erfindung auch modifiziert werden. Beispielsweise kann statt eines schaltbaren Sensors 22 bzw. 32 auch ein anderer Sensor zur Erfassung eines Füllstandes vorgesehen sein. Zudem können an einem Vorratsbehälter 20, 30 auch zwei oder mehr Sensoren angeordnet sein, um eine feinere Anpassung der Dosiermengen vornehmen zu können.

## Patentansprüche

1. Verfahren zum Dosieren von einem ersten Behandlungsmittel und einem zweiten Behandlungsmittel in den Spülbehälter einer Geschirrspülmaschine, wobei ein erster Vorratsbehälter (20) und eine erste Dosiereinrichtung (24) für das erste Behandlungsmittel und ein zweiter Vorratsbehälter (30) und eine zweite Dosiervorrichtung (34) für das zweite Behandlungsmittel vorgesehen sind,
wobei
a) an jedem Vorratsbehälter (20, 30) mindestens ein Sensor (22, 32) zur Erfassung eines Füllstandes (21, 31) vorgesehen ist;
**dadurch gekennzeichnet**,
b) dass eine Steuereinrichtung (8) nach einem ersten Dosiervorgang die Sensorsignale (S₁, S₂) vergleicht und daraus ermittelt, ob das Verhältnis des Füllstands (21) des ersten Vorratsbehälters (20) zum Füllstand (31) des zweiten Vorratsbehälters (30) vom Verhältnis des Fassungsvermögens des ersten Vorratsbehälters (20) zum Fassungsvermögen des zweiten Vorratsbehälters (30) abweicht;
und dass entweder
c1) die Steuereinrichtung (8) in einem folgenden Dosiervorgang die Dosiereinrichtungen (24, 34) derart steuert, dass das Verhältnis einer ersten Menge (V₁) aus der ersten Dosiereinrichtung (24) zur zweiten Menge (V₂) aus der zweiten Dosiereinrichtung (34) dem Verhältnis des Fassungsvermögens des ersten Vorratsbehälters (20) zum Fassungsvermögen des zweiten Vorratsbehälters (30) entspricht, sofern das Verhältnis des Füllstands (21) des ersten Vorratsbehälters (20) zum Füllstand (31) des zweiten Vorratsbehälters (30) nicht vom Verhältnis des Fassungsvermögens des ersten Vorratsbehälters (20) zum Fassungsvermögen des zweiten Vorratsbehälters (30) abweicht;
oder
c2) die Steuereinrichtung (8) in einem folgenden Dosiervorgang mindestens eine der dosierten Mengen (V₁, V₂) ändert, sofern das Verhältnis des Füllstands (21) des ersten Vorratsbehälters (20) zum Füllstand (31) des zweiten Vorratsbehälters (30) vom Verhältnis des Fassungsvermögens des ersten Vorratsbehälters (20) zum Fassungsvermögen des zweiten Vorratsbehälters (30) abweicht, wobei die Änderung in der Art erfolgt, dass durch eine Anpassung der Dosiermengen eine Entleerung bei dem ersten und zweiten Vorratsbehälter im Wesentlichen zeitgleich auftritt.

2. Verfahren nach Anspruch 1,
**dadurch gekennzeichnet,**
**dass** nur ein Sensor (22, 32) an jedem Vorratsbehälter (20, 30) angeordnet ist, und jeder Sensor einen diskreten Füllstand mit einem vorbestimmten Restvolumen (23, 33) erfasst.

3. Verfahren nach Anspruch 2,
**dadurch gekennzeichnet,**
**dass** das Restvolumen etwa 20% des Fassungsvermögens des jeweiligen Vorratsbehälters (20, 30) beträgt.

4. Verfahren nach mindestens einem der vorhergehenden Ansprüche,
**dadurch gekennzeichnet,**
**dass** die dosierte Menge des Behandlungsmittels, bei dem das Erreichen des Füllstands (21, 31) zuerst ermittelt wird, um 20% bis 50% gegenüber der im vorherigen Dosiervorgang dosierten Menge verringert wird.

5. Verfahren nach mindestens einem der Ansprüche 1 bis 3,
**dadurch gekennzeichnet,**
**dass** die dosierte Menge des Behandlungsmittels, bei dem das Erreichen des Füllstands (21, 31) nicht zuerst ermittelt wird, um 20% bis 50% gegenüber der im vorherigen Dosiervorgang dosierten Menge erhöht wird.

6. Verfahren nach mindestens einem der vorhergehenden Ansprüche,
**dadurch gekennzeichnet,**
**dass** die Steuereinrichtung (8) die Dosiervorgänge zählt, bei denen eine Änderung der dosierten Menge vorgenommen wurde, bis beide Vorratsbehälter die durch die Sensoren (22, 32) erfassten Füllstände (21, 31) erreicht haben.

7. Verfahren nach Anspruch 6,
**dadurch gekennzeichnet,**
**dass** nach dem Erreichen beider durch die Sensoren (22, 32) erfassten Füllstände (21, 31) abhängig von der mittels der Steuereinrichtung (8) erfassten Anzahl an Dosiervorgängen mit geänderter Menge eine weitere Anzahl von Dosiervorgängen mit ebenfalls geänderter Menge vorgenommen wird.

8. Verfahren nach mindestens einem der vorhergehenden Ansprüche,
**dadurch gekennzeichnet,**
**dass** bei oder kurz vor dem Erreichen eines Leerstandes der Vorratsbehälter (20, 30) eine Anzeige ausgegeben wird, um den Benutzer zum Nachfüllen beider Vorratsbehälters aufzufordern.

## Claims

1. Method for dispensing a first treatment agent and a second treatment agent into the washing container of a dishwasher, a first storage container (20) and a first dispensing device (24) being provided for the first treatment agent and a second storage container (30) and a second dispensing device (34) being provided for the second treatment agent,
a) at least one sensor (22, 32) for determining a filling level (21, 31) being provided on each storage container (20, 30);
**characterised in that**
b) after a first dispensing operation, a control device (8) compares the sensor signals (S₁, S₂) and determines from them whether the ratio of the filling level (21) of the first storage container (20) to the filling level (31) of the second storage container (30) is different from the ratio of the capacity of the first storage container (20) to the capacity of the second storage container (30);
and **in that** either
c1) in a subsequent dispensing operation the control device (8) controls the dispensing devices (24, 34) in such a way that the ratio of a first amount (V₁) from the first dispensing device (24) to the second amount (V₂) from the second dispensing device (34) corresponds to the ratio of the capacity of the first storage container (20) to the capacity of the second storage container (30), if the ratio of the filling level (21) of the first storage container (20) to the filling level (31) of the second storage container (30) is not different from the ratio of the capacity of the first storage container (20) to the capacity of the second storage container (30);
or
c2) in a subsequent dispensing operation the control device (8) changes at least one of the dispensed amounts (V₁ V₂), if the ratio of the filling level (21) of the first storage container (20) to the filling level (31) of the second storage container (30) is different from the ratio of the capacity of the first storage container (20) to the capacity of the second storage container (30), the change being such that, by adapting the dispensing amounts, the first and second storage containers are drained substantially simultaneously.

2. Method according to claim 1,
**characterised in that**
only one sensor (22, 32) is arranged on each storage container (20, 30) and each sensor determines a discrete filling level with a predetermined residual volume (23, 33).

3. Method according to claim 2,
**characterised in that**
the residual volume is about 20 % of the capacity of the respective storage container (20, 30).

4. Method according to any one of the preceding claims,
**characterised in that**,
the dispensed amount of the treatment agent for which it is first determined that the filling level (21, 31) has been reached is reduced by 20 % to 50 % compared with the amount dispensed in the previous dispensing operation.

5. Method according to any one of claims 1 to 3,
**characterised in that**,
the dispensed amount of the treatment agent for which it is not first determined that the filling level (21, 31) has been reached is increased by 20 % to 50 % compared with the amount dispensed in the previous dispensing operation.

6. Method according to any one of the preceding claims,
**characterised in that**
the control device (8) counts the dispensing operations in which the dispensed amount was changed until both storage containers have reached the filling levels (21, 31) determined by the sensors (22, 32).

7. Method according to claim 6,
**characterised in that**
once both of the filling levels (21, 31) determined by the sensors (22, 32) have been reached, a further number of dispensing operations, also with a changed amount, is carried out as a function of the number of dispensing operations with a changed amount determined by the control device (8).

8. Method according to any one of the preceding claims,
**characterised in that**
when the storage containers (20, 30) become empty, or shortly before this, a message is displayed to invite the user to refill the two storage containers.

## Revendications

1. Procédé de dosage d'un premier moyen de traitement et d'un deuxième moyen de traitement dans la cuve de lavage d'un lave-vaisselle, un premier réservoir (20) et un premier équipement de dosage (24) étant prévus pour le premier moyen de traitement, et un deuxième réservoir (30) et un deuxième équipement de dosage (34) étant prévus pour le deuxième moyen de traitement,
a) au moins un capteur (22, 32) étant prévu sur chaque réservoir (20, 30) pour la détection d'un niveau (21, 31) ;
**caractérisé en ce que**
b) un équipement de commande (8), après un premier processus de dosage, compare les signaux de capteur (S₁, S₂) et détermine à partir de cela si le rapport du niveau (21) du premier réservoir (20) au niveau (31) du deuxième réservoir (30) diffère du rapport de la capacité du premier réservoir (20) à la capacité du deuxième réservoir (30) ;
et **en ce que**,
c1) soit l'équipement de commande (8), dans un processus de dosage suivant, commande les équipements de dosage (24, 34) de sorte que le rapport d'une première quantité (V₁) en provenance du premier équipement de dosage (24) à la deuxième quantité (V₂) en provenance du deuxième équipement de dosage (34) correspond au rapport de la capacité du premier réservoir (20) à la capacité du deuxième réservoir (30) dans la mesure où le rapport du niveau (21) du premier réservoir (20) au niveau (31) du deuxième réservoir (30) ne diffère pas du rapport de la capacité du premier réservoir (20) à la capacité du deuxième réservoir (30),
c2) soit l'équipement de commande (8), dans un processus de dosage suivant, modifie au moins une des quantités dosées (V₁, V₂) dans la mesure où le rapport du niveau (21) du premier réservoir (20) au niveau (31) du deuxième réservoir (30) diffère du rapport de la capacité du premier réservoir (20) à la capacité du deuxième réservoir (30), la modification intervenant de telle sorte que, par une adaptation des quantités de dosage, il se produit essentiellement simultanément un vidage pour le premier et le deuxième réservoir.

2. Procédé selon la revendication 1,
**caractérisé en ce**
**qu'**un seul capteur (22, 32) est disposé sur chaque réservoir (20, 30), et chaque capteur détecte un niveau discret avec un volume résiduel (23, 33) prédéfini.

3. Procédé selon la revendication 2,
**caractérisé en ce que**
le volume résiduel est à peu près égal à 20 % de la capacité du réservoir (20, 30) respectif.

4. Procédé selon au moins l'une des revendications précédentes,
**caractérisé en ce que**
la quantité dosée du moyen de traitement pour lequel l'obtention du niveau (21, 31) est déterminée en premier diminue de 20 % à 50 % par rapport à la quantité dosée dans le processus de dosage précédent.

5. Procédé selon au moins l'une des revendications 1 à 3,
**caractérisé en ce que**
la quantité dosée du moyen de traitement pour lequel l'obtention du niveau (21, 31) n'est pas déterminée en premier augmente de 20 % à 50 % par rapport à la quantité dosée dans le processus de dosage précédent.

6. Procédé selon au moins l'une des revendications précédentes,
**caractérisé en ce que**
l'équipement de commande (8) compte les processus de dosage pour lesquels une modification de la quantité dosée a été entreprise jusqu'à ce que les deux réservoirs aient atteint les niveaux (21, 31) détectés par les capteurs (21, 31).

7. Procédé selon la revendication 6,
**caractérisé en ce que**,
après l'obtention des deux niveaux (21, 31) détectés par les capteurs (22, 32) en fonction du nombre de processus de dosage avec quantité modifiée détecté au moyen de l'équipement de commande (8), un autre nombre de processus de dosage avec également une quantité modifiée est entrepris.

8. Procédé selon au moins l'une des revendications précédentes,
**caractérisé en ce que**,
lors de l'obtention, ou peu avant, d'un vide des réservoirs (30, 30), une indication est délivrée pour inviter l'utilisateur à remplir de nouveau les deux réservoirs.
